# FASCICULE DE BREVET EUROPEEN

(11) **EP 1 702 658 B1**
(45) Date de publication et mention de la délivrance du brevet: **26.11.2008**
(21) Numéro de dépôt: 06004072.2
(22) Date de dépôt: 02.03.2006
(51) Int. Cl.: A63C 9/20

(54) **Dispositif de fixation a double commande**
Bindung mit einem doppelten Betätigungssystem
Double control binding device

(30) Priorité: 07.03.2005 FR 0502235
(43) Date de publication de la demande: 20.09.2006
(73) Titulaire: Salomon S.A., 74370 Metz-Tessy (FR)
(72) Inventeur: Girard, Francois, 74290 Veyrier Du Lac (FR); Yelovina, Eddy, 74600 Seynod (FR)

(56) Documents cités:
- FR-A- 2 645 764
- US-A- 5 699 699

## Description

L'invention se rapporte au domaine des dispositifs de fixation d'un article chaussant sur un engin de glisse.

L'invention sera plus particulièrement décrite dans son application à un dispositif de fixation d'une chaussure sur un engin de glisse (ski, surf des neiges, raquette à neige, patin à glace ou à roulettes, etc...), encore plus particulièrement dans son application à un dispositif de fixation de chaussure de ski de fond sur le ski correspondant.

Dans tous les cas, une telle fixation comporte un mécanisme de verrouillage destiné à coopérer avec un organe de liaison de l'article chaussant, et un système d'ouverture manipulable par un utilisateur en vue de commander l'ouverture du mécanisme.

Le mécanisme de verrouillage pourra être de types très variés, de même que l'organe de liaison correspondant de l'article chaussant.

Dans de nombreux dispositifs de fixation, notamment de ski de fond, de randonnée ou de Telemark, l'organe de liaison de la chaussure est constitué d'un axe de liaison qui est destiné à être emprisonné dans une mâchoire. Un tel système est par exemple décrit dans les demandes de brevets FR-2.638.974, FR-2.645.764, FR-2.834.473, FR-2.742.060, FR-2.856.312, FR-2.738.158, EP-551.899, EP-904.139.

Dans d'autres dispositifs, l'organe de liaison de la chaussure est constitué de deux parties : soit deux axes de liaison parallèles (EP-679.415, FR-2.853.253, FR-2.843.310, WO-01/93963), soit une butée avant est un bec d'accrochage arrière (FR-2.776.200, FR-2.733.159, EP-1.100.601, DE-10.2004.018.296).

D'autres dispositifs sont décrits, par exemple dans le document EP-1.492.598.

Tous ces dispositifs comportent un mécanisme de verrouillage, lequel est muni d'au moins une pièce mobile qui est destinée à coopérer avec l'organe de liaison de la chaussure. Cette pièce mobile est susceptible d'être déplacée entre une position active, dans laquelle elle assure le verrouillage entre l'organe de liaison et le dispositif de fixation, et une position de déverrouillage dans laquelle elle permet à l'organe de liaison, et donc aussi à la chaussure, d'être séparée du dispositif de fixation.

Certains des dispositifs de fixation connus sont de type « step-in », (encore appelés semi-automatique ou à verrouillage automatique), dans la mesure où ils permettent que le verrouillage de l'organe de liaison sur le dispositif de fixation se fasse sans autre intervention de l'utilisateur que d'approcher l'organe de liaison du dispositif de fixation, et que d'exercer un certain effort pour provoquer le verrouillage. Dans la plupart des cas, c'est l'interaction de l'organe de liaison (ou d'une autre partie de la chaussure), avec un élément correspondant du dispositif de fixation qui provoque ce verrouillage automatique. Dans certains dispositifs, il est nécessaire d'amener la fixation dans un état ouvert (par une opération distincte, le plus souvent manuelle), l'interaction provoquant uniquement la fermeture du mécanisme de verrouillage (c.f. par exemple EP-1.100.601). Dans d'autres dispositifs, le mécanisme de verrouillage est dans un état fermé et l'interaction provoque l'ouverture du mécanisme qui se referme ensuite automatiquement, généralement sous l'effet d'un organe élastique (c.f. par exemple FR-2.645.764).

Dans d'autres dispositifs, l'utilisateur doit effectuer une opération spécifique d'ouverture et de fermeture à la fois pour le chaussage et pour le déchaussage.

Dans tous les cas cependant, les mécanismes de verrouillage comportent un système d'ouverture qui permet à l'utilisateur de commander le mécanisme vers son état ouvert (ou déverrouillé), ceci afin de permettre à l'utilisateur de libérer, à volonté et sans effort excessif, l'article chaussant du dispositif de fixation. Le système d'ouverture (généralement un levier, une tirette ou un bouton) doit ainsi être amené d'une première position à une seconde position pour provoquer le déverrouillage. L'utilisateur manipule ce système soit à la main, soit à l'aide d'un accessoire, par exemple un bâton de ski. Eventuellement, cette manipulation peut être une manipulation en deux temps, avec une pré-ouverture (consistant par exemple à provoquer le soulèvement d'un organe de préhension), puis une ouverture proprement dite (en manipulant l'organe de préhension précédemment mis à jour). Dans l'art antérieur, pour un système d'ouverture donné, la position d'ouverture est toujours la même et la direction de manipulation du système d'ouverture pour provoquer le déverrouillage est toujours la même.

Pour diverses raisons, tenant notamment à des considérations d'encombrement, de poids, de fiabilité et de nécessité de ne pas permettre une ouverture intempestive du dispositif de fixation, les systèmes d'ouverture ne sont pas toujours parfaitement ergonomiques. Ou alors, il sont relativement ergonomiques dans la plupart des situations, mais ne le sont pas assez dans d'autres situations dans lesquelles se trouve l'utilisateur.

Ainsi, dans le cas de fixation destinées à des enfants, on peut se trouver dans le cas où le système est assez facilement utilisable par l'enfant qui utilise le dispositif de fixation, mais peu facilement utilisable par une personne extérieure, par exemple un adulte qui souhaiterait aidé l'enfant à déverrouiller le système de fixation. Dans d'autres cas, il est possible que le système de fixation se révèle particulièrement complexe à manipuler par son utilisateur lorsque celui-ci a fait une chute et qu'il souhaite se dégager, alors qu'en utilisation normale, le système donne entièrement satisfaction.

L'invention a pour but de proposer une nouvelle conception d'un dispositif de fixation dont la manipulation soit encore plus facile dans tous les cas de figures.

Dans ce but, l'invention propose un dispositif de fixation d'un article chaussant sur un article de sport, du type comprenant un mécanisme de verrouillage destiné à coopérer avec un organe de liaison de l'article chaussant, et du type comprenant un système d'ouverture manipulable par un utilisateur en vue de commander l'ouverture du mécanisme, caractérisé en ce que le système d'ouverture est susceptible d'être manipulé, directement ou indirectement, indifféremment selon au moins deux directions de manipulation distinctes pour commander l'ouverture du mécanisme. De ce fait, l'utilisateur ou une personne assistant l'utilisateur peut choisir le mode de commande le plus approprié pour lui.

Selon une autre caractéristique de l'invention, le système d'ouverture comporte au moins deux organes de commande distincts qui sont manipulables chacun selon une des au moins deux directions de manipulation, privilégiant ainsi la possibilité d'adapter au mieux la géométrie de l'organe de commande à chacun des deux modes de manipulation. Dans ce cas, on peut prévoir que le système d'ouverture comporte un premier organe de commande qui, lorsqu'il est manipulé selon un première direction, commande directement l'ouverture du mécanisme de verrouillage, et un second organe de commande qui, lorsqu'il est manipulé selon une seconde direction de manipulation, commande l'ouverture du mécanisme par l'intermédiaire du premier organe de commande

En variante, le système d'ouverture peut comporter un organe de commande unique qui est manipulable selon les au moins deux direction de manipulation distinctes, privilégiant ainsi la simplicité, le faible coût de revient, et la fiabilité de fonctionnement du dispositif.

D'autres caractéristiques et avantages de l'invention apparaîtront à la lecture de la description détaillée qui suit, ainsi qu'à la vue des dessins annexés dans lesquels :
- la figure 1 est une vue schématique d'ensemble illustrant une chaussure de ski de fond montée sur un ski par l'intermédiaire d'un dispositif de fixation conforme aux enseignements de l'invention ;
- la figure 2 est une vue de côté de la partie avant du dispositif de fixation de la figure 1;
- la figure 3 est une vue en coupe longitudinale de cette partie avant;
- la figure 4 est une vue de dessus de cette partie avant ;
- les figures 5 et 6 sont des vues similaires à celle de la figure 3, illustrant les deux directions de manipulation du dispositif d'ouverture ;
- la figure 7 est une vue schématique partielle en coupe longitudinale d'un deuxième mode de réalisation d'un dispositif de fixation selon l'invention ;
- les figures 8 et 9 sont des vues similaires à celle de la figure 7, illustrant les deux directions de manipulation du dispositif d'ouverture ;
- les figures 10, 11 et 12 sont des vues similaires à celles des figures 7, 8 et 9, illustrant un troisième mode de réalisation de l'invention ;
- les figures 13, 14 et 15 sont des vues similaires à celles des figures 7, 8 et 9, illustrant un quatrième mode de réalisation de l'invention ;
- les figures 16, 17 et 18 sont des vues similaires à celles des figures 7, 8 et 9, illustrant un cinquième mode de réalisation de l'invention ; et
- les figures 19, 20 et 21 sont des vues similaires à celles des figures 7, 8 et 9, illustrant un sixième mode de réalisation de l'invention.

L'invention sera ici décrite dans son application à des dispositifs de fixation destinés au ski de fond.

Le premier exemple de réalisation d'un dispositif de fixation 10 illustré sur les figures 1 à 6 comporte une embase 12 qui est destinée à être fixée sur un article de sport 11, en l'occurrence donc un ski, mais qui pourrait aussi être directement intégré dans ce dernier. L'embase 12 pourrait aussi être réalisée en plusieurs parties, certaines ou non de ces parties étant éventuellement intégrées dans l'article de sport 11.

Dans l'exemple illustré, le dispositif est destiné à assurer la fixation d'une chaussure 14 comportant des moyens de liaison en deux parties. La chaussure comporte deux barrettes de liaison 16, 18 qui sont agencées dans la semelle de la chaussure de manière à affleurer en dessous de celle-ci. Des barrettes de liaison 16, 18 de ce type sont décrites dans les demandes de brevet EP-A-913.102 et EP-A-913.103 auxquelles on se référera utilement pour plus de détails. Ainsi, il s'agit ici de deux barrettes cylindriques de révolution agencées en travers d'une rainure longitudinale aménagée dans la face inférieure de la semelle. La barrette avant 16 est par exemple située au voisinage de l'extrémité avant de la semelle et la barrette arrière 18 est décalée vers l'arrière d'une distance définie pour être agencée au niveau ou en avant d'une zone de la chaussure correspondant à la zone de flexion métatarso-phalangienne du pied de l'utilisateur. Cette disposition des zones de liaison est particulièrement appréciée en ski de fond car elle permet, avec une chaussure à semelle souple, de conserver une flexion de la chaussure correspondant à celle du pied. Cependant, l'invention pourrait être mise en oeuvre avec des organes de liaison présentant une autre géométrie ou une autre configuration, par exemple des barrettes de section non circulaire, des crochets, des becs ou des gorges d'accrochages formées directement dans le matériau de la semelle, etc...

La barrette avant 16 est destinée à coopérer, de façon connue en soi, avec un mécanisme de verrouillage 19 comportant une mâchoire mobile 20, en forme de crochet, et un bord transversal 22 de l'embase constituant une mâchoire fixe, pour le verrouillage rotatif de la chaussure sur l'article de sport. Une fois verrouillée dans le système de verrouillage, la barrette de liaison avant 16 peut pivoter librement à l'intérieur de la mâchoire, assurant donc une fixation articulée de l'extrémité avant de la chaussure.

La barrette arrière 18 est destinée à permettre l'accrochage d'un système de rappel élastique intégré à une arête de guidage 24 du dispositif. Un tel système de rappel élastique est par exemple décrit dans le document EP-768.103 au nom de la demanderesse. Il comporte ainsi une biellette 26 comportant une extrémité avant en forme de crochet 28 (destiné à venir s'accrocher sur la barrette arrière 18), et une extrémité arrière liée à l'embase 12 de manière à pouvoir coulisser longitudinalement et pivoter autour d'un axe transversal. Des moyens de rappel élastique (non visibles) tendent à ramener la biellette 26 dans la position de repos illustrée à la figure 1. De la sorte, lorsque le talon de la chaussure est soulevé, par pivotement de la chaussure autour de sa barrette avant 16, la biellette 26, accrochée sur la barrette arrière 18, peut suivre le déplacement vers le haut et vers l'avant de la barrette arrière 18, tout en exerçant sur celle-ci un effort de rappel qui tend à ramener la semelle de la chaussure vers la face supérieure du ski.

L'invention pourra aussi être mise en oeuvre pour des dispositifs comportant d'autres moyens de rappel élastique, par exemple comportant, à l'avant du dispositif de fixation, un tampon élastique contre lequel l'extrémité avant de la chaussure vient en appui lorsque son talon se soulève. Dans ce dernier cas, la chaussure peut ne comporter alors qu'une barrette de liaison.

Les figures 2 à 6 illustrent plus particulièrement le mécanisme de verrouillage 19 de la barrette avant 16 de la chaussure. Pour la clarté des dessins, seule la barrette 16 de la chaussure est illustrée sur les figures 3, 5 et 6. Le principe de fonctionnement du mécanisme de verrouillage est ici parfaitement connu de l'art antérieur (comme par exemple dans les systèmes commercialisés par la demanderesse sous la dénomination commerciale « SNS Profil Auto »), et il n'est ici décrit qu'à titre indicatif, sachant que l'invention pourra être mise en oeuvre avec d'autres types de mécanismes de verrouillage.

Comme indiqué plus haut, le mécanisme 19 de verrouillage comporte pour l'essentiel un chariot 30 qui est mobile longitudinalement entre une position arrière de verrouillage (illustrée sur la figure 3), et une position avancée de déverrouillage (figures 5 et 6). Le chariot, par exemple réalisé en matière plastique moulée comporte un crochet supérieur 32 recourbé vers le haut et vers l'arrière. Le chariot peut comporter un renfort métallique 34 qui protège la face interne du crochet 32, laquelle est destinée à former un logement pour la barrette avant de la chaussure. En effet, lorsque le chariot 30 est en position reculée, le crochet 32 se trouve en regard du bord transversal 22 de l'embase 12 pour délimiter avec lui un logement, ouvert transversalement à ses deux extrémités, apte à recevoir la barrette 16. Lorsque la barrette 16 est reçue dans le logement et que le chariot est en position reculée, la barrette y est verrouillée et ne peut que pivoter autour de son axe. Au contraire, lorsque le chariot 30 est amené vers sa position avancée, le logement s'ouvre vers le haut, permettant la sortie la barrette hors du logement, ou son introduction dans le logement.

Les exemples de dispositifs de fixation 10 qui vont être décrits sont munis de mécanismes de verrouillage à engagement automatique. On peut voir en effet que le mécanisme de verrouillage comporte un ressort de compression 36 qui est en appui d'une part sur l'embase 12 et d'autre part sur le chariot 30 pour repousser ce dernier vers sa position arrière de verrouillage. Par ailleurs, on peut voir que le crochet 32 du chariot et le bord transversal 22 comportent des portions de rampes formant un profil en V. Un utilisateur peut ainsi engager la barrette avant 16 de sa chaussure en appui sur les rampes du crochet et du bord transversal de l'embase et, par simple appui vertical, provoquer, grâce aux rampes, l'avancée du crochet, à l'encontre de l'action du ressort 36. Une fois que le chariot 30 a avancé suffisamment, la barrette 16 peut s'engager à l'intérieur du logement, et le ressort 36 peut provoquer le retour du chariot 30 vers sa position de verrouillage dans laquelle le crochet 32 empêche que la barrette ne puisse sortir du logement. Un tel mécanisme de verrouillage à engagement automatique est avantageux car il permet le verrouillage de la chaussure sur le dispositif de fixation sans intervention particulière de l'utilisateur, contrairement à d'autres mécanismes ou le verrouillage de la chaussure nécessite une ou plusieurs opérations manuelles de l'utilisateur.

De manière connue, le dispositif de fixation comporte un système d'ouverture manipulable par un utilisateur en vue de commander l'ouverture du mécanisme de verrouillage. Cependant, selon une caractéristique de l'invention, le système d'ouverture qui va être décrit est susceptible d'être manipulé, directement ou indirectement, indifféremment selon au moins deux directions de manipulation distinctes pour commander l'ouverture du mécanisme.

Dans les exemples décrits, l'ouverture du mécanisme de verrouillage nécessite de provoquer le déplacement du chariot 30 longitudinalement vers l'avant de sa position arrière de verrouillage à sa position avant ouverte. Bien entendu, avec d'autres mécanismes de verrouillage la commande d'ouverture pourrait nécessiter de commander d'autres mouvements de la pièce mobile (translation, rotation ou combinaison des deux), et/ou le même type de mouvement mais avec un sens différent.

Dans le premier exemple de réalisation de l'invention, le mécanisme d'ouverture est agencé à l'extrémité avant du dispositif de fixation, et il comporte deux organes de commande distincts qui sont manipulables chacun selon une des au moins deux directions de manipulation.

Le premier organe de commande est un levier 38 qui est articulé par son extrémité avant d'articulation sur l'embase 12 autour d'un axe transversal A1. Le levier se prolonge par une palette de préhension 40 qui, dans sa position de repos illustrée aux figures 2 à 4, s'étend sensiblement horizontalement vers l'arrière au dessus de l'embase 12. Cette dernière est munie, sur ses faces latérales, d'évidements 42 qui permettent de rendre très accessible à la main de l'utilisateur les bords latéraux de la palette de préhension 40 du levier 38.

Le second organe de commande est un tiroir 44 dont l'extrémité arrière est liée au chariot 30 par une tige d'articulation 46 d'axe transversal A2. La tige d'articulation 46 rend le tiroir 44 solidaire du chariot 30 en translation. L'extrémité avant du tiroir 44 est liée au levier 38 par une tige de liaison 48 d'axe transversal A3. La tige 48 traverse l'extrémité avant du tiroir 44 transversalement de part en part et présente deux portions d'extrémités transversales qui sont reçues dans des lumières 50 aménagées dans des flasques parallèles 52 du levier 38, lesquels flasques s'étendent verticalement et longitudinalement sous la palette de préhension 40. On remarque que l'avant du tiroir 44 est encadré transversalement par les deux flasques 52 et que les deux lumières 50 sont inclinées d'un angle d'environ 45 degrés vers l'avant et vers le bas. La tige de liaison 48 relie donc le tiroir 44 au levier 38 en permettant aux deux éléments d'avoir des déplacements relatifs en translation et en rotation.

Par ailleurs, on peut voir que le tiroir 44 comporte, dans sa partie avant, une tête 54 qui s'étend vers le haut de manière à dépasser vers l'extérieur au travers d'une ouverture 56 aménagée au centre de la palette de préhension 40 du levier 38.

Au repos, tel qu'illustré sur les figures 2 à 4, le levier 38 est en appui dams une position basse sur l'embase, tandis que le tiroir 44 est lui, sous l'effet du ressort 36 et via le chariot 30, dans une position reculée et haute dans laquelle la tige de liaison 48 qui est liée au tiroir 44 est reçue sensiblement à l'extrémité arrière haute des lumières obliques 50 du levier 38.

Selon l'invention, l'utilisateur peut provoquer l'ouverture du mécanisme de verrouillage par deux actions distinctes.

Premièrement, comme on peut le voir notamment à la figure 5, l'utilisateur peut exercer sur la tête 54 du tiroir 44 une pression sensiblement verticale du haut vers le bas, par exemple avec la main ou avec l'extrémité d'un bâton de ski (l'utilisation d'un bâton lui permettant d'ouvrir le dispositif sans avoir à se baisser). Sous l'effet de cette pression, la tige de liaison 48 qui est liée au tiroir 44 va coulisser dans les lumières 50 du levier 38. En effet, ce dernier reste alors immobile car il est en butée sur l'embase 12. En coulissant dans les lumières obliques 50, la tige de liaison 48 va provoquer une transformation de l'effort vertical exercé par l'utilisateur en un mouvement combiné du tiroir 44 (comme dans un système à came), ce mouvement étant la combinaison d'une translation longitudinale vers l'avant et d'une rotation autour de l'axe A2 (dans le sens anti-horaire sur las figures). Du fait que le tiroir 44 et le chariot 30 sont liés par une liaison pivot, la composante de translation longitudinale du mouvement du tiroir 44 est directement transmise au chariot 30, lequel est ainsi commandé vers sa position avant d'ouverture. Bien entendu, dès que l'utilisateur relâche son effort sur la tête 54 du tiroir 44, le ressort 36 ramène le tiroir 44 à sa position de repos, et, dans le même temps, le chariot 30 vers sa position arrière de verrouillage.

Deuxièmement, comme cela est illustré à la figure 6, l'utilisateur peut saisir la palette de préhension 40 du levier 38 et la soulever vers le haut, provoquant ainsi une rotation du levier autour de l'axe A1 (dans le sens anti-horaire sur les figures). Par ce mouvement de rotation, les lumières 52 des flasques 54 du levier 38 entraînent avec elles la tige de liaison 48 qui est solidaire du tiroir 44. Le tiroir 44 est ainsi entraîné vers l'avant, emmenant avec lui le chariot 30 vers sa position avant de déverrouillage. Comme dans le premier cas d'ouverture, dès que l'utilisateur relâche le levier 38, le ressort 36 ramène le chariot 30 et le tiroir 44 vers leur position de repos, et ce dernier ramène, par l'intermédiaire de la tige de liaison 48, le levier 38 vers sa position initiale.

Conformément à l'invention, le système d'ouverture peut donc être manipulé de deux façons. La première façon est une pression exercée essentiellement vers le bas. La deuxième façon est une traction essentiellement vers le haut. A tout moment, l'utilisateur pourra donc choisir la façon de commander l'ouverture du mécanisme qui sera la plus pratique pour lui.

Dans ce premier exemple de réalisation, le tiroir 44, lorsqu'il est manipulé vers le bas, commande directement l'ouverture du mécanisme de verrouillage, et le levier 38, lorsqu'il est manipulé vers le haut, commande l'ouverture du mécanisme par l'intermédiaire du tiroir 44, donc indirectement. On note par ailleurs que les deux organes de commande se déplacent selon des mouvements de natures différentes. On note aussi que le mécanisme de verrouillage et son système d'ouverture partagent un unique organe de rappel élastique, en l'occurrence le ressort 36.

D'autres modes de réalisation de l'invention vont être décrits de manière très succincte ci-dessous, en référence aux dessins eux aussi très schématiques, destinés à illustrés différents systèmes possibles de commande d'ouverture. Ces exemples de réalisation sont décrits dans le cadre de dispositifs de fixation dont le mécanisme de verrouillage est réalisé sous la forme d'un chariot coulissant, comme celui qui vient d'être décrit un peu plus en détail. Outre que d'autres mécanismes sont envisageables, on se contentera ici d'une description schématique et sommaire, des éléments identiques ou similaires à ceux qui viennent d'être décrits pouvant ainsi être désignés par les mêmes chiffres de références. Notamment, pour simplifier la lecture, ces schémas de principe ne montrent pas de systèmes de rappel élastique du mécanisme de verrouillage et/ou des organes de commande de son ouverture. L'homme du métier pourra sans peine adapter des systèmes de rappel connus, par exemple des systèmes analogues au système à ressort 36 décrit ci-dessus.

Le deuxième mode de réalisation de l'invention illustré aux figures 7 à 9 comporte lui aussi deux organes de commande d'ouverture distincts, mais, à la différence du premier mode de réalisation, ces deux organes sont animés, lorsqu'ils sont manipulés par l'utilisateur, d'un mouvement de même nature, en l'occurrence un mouvement de rotation.

Ainsi, le chariot 30 du mécanisme de verrouillage comporte un prolongement vers l'avant qui se termine par un bec relevé 58 comportant une face d'appui 60 sensiblement verticale et tournée vers l'arrière.

Le système d'ouverture comporte un levier 38 qui est articulé sur l'embase 12 autour d'un axe transversal A4. Un basculeur 62 est articulé sur levier et/ou sur l'embase autour du même axe A4. Il pourrait éventuellement être articulé sur un axe décalé par rapport à l'axe A4.

Le basculeur 62 comporte deux bras sensiblement perpendiculaires qui s'étendent sensiblement radialement depuis l'axe A4. Un bras supérieur 66 s'étend selon une direction sensiblement horizontale vers l'arrière et présente une face supérieure 68 sur laquelle un utilisateur peut venir exercer une pression verticale dirigée vers le bas, par exemple avec un bâton de ski. Un bras inférieur 70 s'étend sensiblement vers le bas et comporte un doigt de commande 72 qui est en appui vers l'avant contre la face d'appui 60 du bec relevé 58 du chariot 30. Lorsque l'utilisateur appuie vers le bas sur le bras supérieur 66, 68 (voir figure 8), il provoque une rotation du basculeur 62 autour de son axe A4 (dans le sens horaire sur les figures), le doigt 72 du basculeur 62 poussant alors le bec relevé 58 du chariot vers l'avant, jusqu'à sa position avant de déverrouillage.

On remarque par ailleurs qu'une butée 74 est prévue pour limiter la rotation du basculeur 62 dans l'une des deux directions. La butée est portée par le levier 38.

Lorsque l'utilisateur saisit l'extrémité avant du levier 38 et la soulève vers le haut (cf. figure 9), il provoque un rotation du levier 38 autour de l'axe A4, mais il provoque aussi, par l'intermédiaire de la butée 74, la rotation du basculeur 62, lequel, comme vu plus haut, provoque le déplacement vers l'avant du chariot 30. Dans l'exemple illustré, le levier 38 possède une tirette relevable 76 qui facilite la préhension et la manipulation du levier. Cependant, cette tirette 76 est optionnelle ; elle pourrait être remplacée par un cordon souple ou par une géométrie particulière du levier ou encore être omise, et elle n'est pas un organe de commande distinct du levier.

Dans ce mode réalisation des figures 7 à 9, le système d'ouverture comporte deux organes de commande : le basculeur 62 qui commande directement l'ouverture du mécanisme de verrouillage, indépendamment de tout déplacement du second organe de commande, le levier 38 qui commande le mécanisme indirectement par l'intermédiaire du basculeur 62.

Un troisième mode de réalisation de l'invention est illustré aux figures 10 à 12, dans lequel le système d'ouverture du mécanisme de verrouillage ne comporte qu'un seul organe de commande. Comme cela ressort des figures, le système est identique au précédent, à la différence près que le levier et le basculeur sont confondus en une seule et même pièce : le basculeur 78 qui est articulé sur l'embase 12 autour de l'axe A4 et qui comporte d'une part une surface supérieure d'appui 68 agencée en arrière de l'axe A4, et d'autre part des moyens de préhension avant (en l'occurrence la tirette 76) agencés en avant de l'axe A4, de telle sorte que, pour provoquer le même mouvement de basculement du basculeur 78, l'utilisateur peut au choix appuyer vers le bas sur la surface arrière 68 ou tirer vers le haut les moyens de préhension avant 76. Dans les deux cas, le basculeur pivote autour de l'axe A4 et, par l'intermédiaire d'un doigt de commande 72, commande une translation vers l'avant du chariot 30.

Les quatrième et cinquième modes de réalisation de l'invention décrits respectivement aux figures 13 à 15 et aux figures 16 à 18 comportent eux aussi un unique organe de commande de l'ouverture du mécanisme de verrouillage, lequel est, selon l'invention, susceptible d'être manipulé indifféremment selon deux directions de manipulation distinctes pour commander l'ouverture du mécanisme. Cependant, au contraire du mode de réalisation précédent, les deux directions de manipulation correspondent à des mouvements de l'organe de verrouillage qui ne sont pas de même nature.

Ainsi, dans les deux cas, l'organe de commande est un levier 80 qui est lié à l'embase 12 par une tige de liaison 82. Cette tige de liaison 82 d'axe transversal A5 est solidaire de l'extrémité arrière du levier 80 et elle est reçue dans une lumière 84 de l'embase 12 (ou plusieurs lumières parallèles). La lumière 84 est sensiblement rectiligne et allongée selon la direction longitudinale de telle sorte que la liaison entre le levier 80 et l'embase 12 permet au levier de pivoter autour de l'axe A5 et de se translater longitudinalement. Par ailleurs, le levier 80 est en appui par son extrémité avant sur un pan incliné 86 de l'embase. Le pan incliné 86 est une face tournée vers le haut et vers l'avant, dont le profil est donc incliné vers le bas et vers l'avant. Le levier présente par exemple un pion ou un rouleau 88 qui est en contact avec le pan incliné 86. Par ailleurs, le levier 80 présente, à son extrémité avant, une surface supérieure d'appui 68, sur laquelle l'utilisateur peut exercer un effort sensiblement vertical vers le bas, et des bords latéraux 90 formant moyens de préhension pour permettre à un utilisateur de saisir l'extrémité avant du levier en vue de la soulever vers le haut. On remarque donc que le levier 80 est liée à l'embase 12 par une liaison à au moins deux degrés de liberté.

Dans le quatrième mode de réalisation illustré aux figures 13 à 15, le levier comporte, à son extrémité arrière, une came à excentrique 92 qui est agencée autour de l'axe A5 et qui est destinée à venir en appui contre la face arrière d'appui 60 du bec relevé 58 agencé à l'avant du chariot 30. Cette came 92 présente une excentricité telle que, lorsque l'utilisateur provoque le soulèvement du levier 80 en tirant son extrémité avant vers le haut, le levier 80 tournant alors autour de l'axe A5 de la tige de liaison 82, la surface de came 92 pousse le chariot 30 vers l'avant (cf. figure 15). On note que le levier 80 ne peut alors pas se translater vers l'arrière par rapport à l'embase 12 car la tige de liaison 82 est bloquée vers l'arrière contre l'extrémité arrière de la lumière 84. Le mouvement du levier est alors une pure rotation.

Lorsque l'utilisateur appuie vers le bas sur la surface d'appui 68 du levier, le pion 88 tend à glisser sur le pan incliné 86 de telle sorte qu'il provoque (par un effet de système à came) une translation vers l'avant du levier 80. Cette translation est permise par le fait que la tige de liaison 82 peut alors se translater vers l'avant dans la lumière 84. La translation du levier 80 s'accompagne de fait d'une légère rotation du levier autour de l'axe A5 de la tige, mais c'est pour l'essentiel la translation globale du levier qui fait qu'il entraîne avec lui le chariot 30, par l'intermédiaire de la surface de came 92.

Le cinquième mode de réalisation illustré aux figures 16 à 18 diffère du précédent uniquement par le fait que la tige 82 est au contact de la face arrière 60 du bec relevé 58 du chariot 30, et par le fait que le levier comporte une face arrière formant came 94 qui est destinée à venir en appui contre face de contact 96 correspondante de l'embase 12.

Lorsque l'utilisateur appuie sur la surface supérieure d'appui 68 du levier (cf.figure 17), le levier 80 se translate vers l'avant, comme pour le mode de réalisation précédent, et entraîne le chariot 30, cette fois par l'intermédiaire de la tige de liaison 82.

Lorsque l'utilisateur soulève l'extrémité avant du levier 80 (cf. figure 18), la came 94 provoque, en fonction de l'angle de soulèvement, une translation horizontale vers l'avant de l'extrémité arrière du levier. Cette translation est alors directement répercutée au chariot 30 par la tige de liaison 82. Le mouvement du levier est ici un mouvement combiné de rotation et de translation.

Dans le sixième mode de réalisation de l'invention illustré sur les figures 19 à 21, le système d'ouverture comporte un unique organe de commande qui est un coulisseau 100 monté mobile en translation selon la direction verticale dans l'embase 12. Le coulisseau 100 possède une position centrale de verrouillage (figure 19) et deux positions basse et haute d'ouverture (figures 20 et 21). Le coulisseau 100 est lié au chariot 30 par un élément de liaison 102 qui est monté dans l'embase 12 de manière à pouvoir uniquement coulisser longitudinalement. L'extrémité avant de l'élément de liaison 102 comporte un pion transversal 104 qui est reçu dans une lumière 106 formée dans le coulisseau 100. La lumière 106 comporte deux branches : une branche supérieure 106a orientée vers le haut et vers l'avant, et une branche inférieure 106b orientée vers le bas et vers l'avant. En vue de côté, tel qu'illustré sur les figures, la lumière 106 présente donc un profil en V dont la pointe est dirigée longitudinalement vers l'arrière. Lorsque le coulisseau 100 est en position centrale, le pion 104 de l'élément de liaison est engagé dans la lumière 106 à l'intersection des deux branches, à la pointe du V.

Lorsque l'utilisateur enfonce le coulisseau 100 vers le bas, le pion 104, qui ne peut se déplacer verticalement, est forcé vers l'avant par la branche supérieure 106a de la lumière (figure 20), entraînant avec lui l'élément de liaison 102 et le chariot 30 vers l'avant.

Lorsque l'utilisateur soulève le coulisseau 100 vers le haut, le pion 104 est forcé vers l'avant par la branche inférieure106b de la lumière (figure 21), entraînant avec lui l'élément de liaison 102 et le chariot 30.

Pour la manipulation du coulisseau 100 on a par exemple prévu qu'il comporte une face supérieure d'appui 68 et une tirette rabattable 76.

Chacun des modes de réalisation de l'invention permettent de concevoir un dispositif de fixation au maniement particulièrement ergonomique en toutes circonstances. Dans les modes de réalisations à deux organes de commande distincts, on privilégie la commodité d'emploi, en ayant la possibilité d'adapter au mieux la géométrie de l'organe de commande à chacun des deux modes de manipulation. Ainsi, suivant que l'organe de commande doit être par exemple tiré ou poussé, on peut mieux spécifier les surfaces de commandes pour par exemple faciliter la préhension manuelle ou l'appui avec un accessoire. On pourra aussi concevoir facilement des organes de commande présentant des effets de bras de levier adaptés à l'effort que l'utilisateur peut fournir selon la direction de manipulation correspondante, ceci en vue de commander avec une facilité équivalente le mécanisme de verrouillage selon les deux directions de manipulation. Dans les modes de réalisation à organe de commande unique, on privilégie la simplicité, le faible coût de revient, et la fiabilité de fonctionnement. Suivant la pratique à laquelle est destiné le dispositif de fixation, ou en fonction du type d'utilisateur visé, on peut ainsi choisir l'un ou l'autres des modes de réalisation, voire d'autres modes de réalisations dérivés de ceux illustrés ou décrits.

## Revendications

1. Dispositif de fixation d'un article chaussant (14) sur un engin de glisse (11), du type comprenant un mécanisme de verrouillage (19) destiné à coopérer avec un organe de liaison (16, 18) de l'article chaussant, et du type comprenant un système d'ouverture manipulable par un utilisateur en vue de commander l'ouverture du mécanisme, **caractérisé en ce que** le système d'ouverture est manipulable, directement ou indirectement, indifféremment selon au moins deux directions de manipulation distinctes pour commander l'ouverture du mécanisme.

2. Dispositif selon la revendication 1, **caractérisé en ce que** le système d'ouverture comporte au moins deux organes de commande distincts qui sont manipulables chacun selon une des au moins deux directions de manipulation.

3. Dispositif selon la revendication 2, **caractérisé en ce que** le système d'ouverture comporte un premier organe de commande qui est manipulable selon une première direction de manipulation pour laquelle il commande directement l'ouverture du mécanisme de verrouillage, et un second organe de commande qui est mobile selon une première direction de manipulation pour laquelle il commande l'ouverture du mécanisme par l'intermédiaire du premier organe de commande.

4. Dispositif selon l'une quelconque des revendications 2 ou 3, **caractérisé en ce que** les deux organes de commande sont mobiles selon des mouvements de même nature.

5. Dispositif selon la revendication 4, **caractérisé en ce que** le système d'ouverture comporte un levier (38) et un basculeur (62) qui se déplacent selon une mouvement de pivotement, **en ce que** le basculeur est lié à une pièce mobile (58, 60, 30) du mécanisme de verrouillage pour en commander directement l'ouverture, et **en ce que** le levier (38) et le basculeur (62) sont liés par une butée (74) de telle sorte qu'un pivotement du levier provoque un pivotement correspondant du basculeur, lequel commande l'ouverture du mécanisme de verrouillage.

6. Dispositif selon la revendication 5, **caractérisé en ce que** le basculeur (62) pivote indépendamment du levier (38).

7. Dispositif selon l'une des revendications 5 ou 6, **caractérisé en ce que** le levier (38) et le basculeur (62) pivotent autour du même axe (A4).

8. Dispositif selon l'une quelconque des revendications 2 ou 3, **caractérisé en ce que** les deux organes de commande sont mobiles selon des mouvements de natures différentes.

9. Dispositif selon la revendication 8, **caractérisé en ce que** le système d'ouverture comporte un levier (38) qui est mobile en pivotement, et un tiroir (44) basculeur qui est lié à une pièce mobile (30) du mécanisme de verrouillage pour en commander directement l'ouverture, et **en ce que** le levier (38) et le basculeur (62) sont liés (48) de telle sorte qu'un pivotement du levier provoque un déplacement correspondant du basculeur, lequel déplacement comporte au moins une composante de translation qui provoque l'ouverture du mécanisme de verrouillage.

10. Dispositif selon la revendication 1, **caractérisé en ce que** le système d'ouverture comporte un organe de commande unique (78, 80) qui est manipulable selon les au moins deux direction de manipulation distinctes.

11. Dispositif selon la revendication 10, **caractérisé en ce que** les deux directions de manipulation sont sensiblement opposées.

12. Dispositif selon l'une des revendications 10 ou 11, **caractérisé en ce que** les deux directions de manipulation correspondent à des mouvements de l'organe de commande (78) de même nature.

13. Dispositif selon l'une des revendications 10 à 12, **caractérisé en ce que** l'organe de commande est une basculeur (78) qui se déplace selon un mouvement de pivotement autour de son axe (A4) et qui comporte deux surface de manipulations (68, 76) agencées de part et d'autre de l'axe de pivotement (A4).

14. Dispositif selon l'une des revendications 10 ou 11, **caractérisé en ce que** les deux directions de manipulation correspondent à des mouvements de l'organe de commande (80) de natures différentes.

15. Dispositif selon la revendication 14, **caractérisé en ce que** l'organe de commande (80) est liée à une embase du dispositif par une liaison à au moins deux degrés de liberté.

16. Dispositif selon l'une quelconque des revendications précédentes, **caractérisé en ce que** l'organe de commande (80) comporte au moins un système de type à came (48, 50, 86, 88, 92, 60, 94, 96) pour transformer un mouvement de l'organe de commande en un mouvement d'ouverture du mécanisme de verrouillage.

17. Dispositif selon l'une quelconque des revendications précédentes, **caractérisé en ce que** le mécanisme de verrouillage est de type à verrouillage automatique.

18. Dispositif selon la revendication 17, **caractérisé en ce que** le mécanisme de verrouillage comporte des moyens de rappel élastique (36) qui agissent aussi sur le système d'ouverture.

## Claims

1. Device for binding a footwear (14) to a gliding apparatus (11), of the type including a locking mechanism (19) adapted to cooperate with a connecting member (16, 18) of the footwear, and of the type including a user-manipulable opening system for controlling the opening of the mechanism, **characterized in that** the opening system is directly or indirectly manipulable, independently along at least two distinct directions of manipulation for controlling the opening of the mechanism.

2. Device according to claim 1, **characterized in that** the opening system comprises at least two distinct control members, which are each manipulable along one of the at least two directions of manipulation.

3. Device according to claim 2, **characterized in that** the opening system comprises a first control member, which is manipulable along a first direction of manipulation for which it directly controls the opening of the locking mechanism, and a second control member, movable along a first direction of manipulation for which it controls the opening of the mechanism by means of the first control member.

4. Device according to any of claims 2 or 3, **characterized in that** the two control members are movable according to movements of the same type.

5. Device according to claim 4, **characterized in that** the opening system comprises a lever (38) and a rocker (62) that are movable according to a pivoting motion, **in that** the rocker is connected to a movable element (58, 60, 30) of the locking mechanism in order to directly control the opening thereof, and **in that** the lever (38) and the rocker (62) are connected by an abutment (74), such that the pivoting of the lever triggers a corresponding pivoting of the rocker, which controls the opening of the locking mechanism.

6. Device according to claim 5, **characterized in that** the rocker (62) pivots independently relative to the lever (38).

7. Device according to one of claims 5 or 6, **characterized in that** the lever (38) and the rocker (62) pivot about the same axis (A4).

8. Device according to any of claims 2 or 3, **characterized in that** the two control members are movable according to different types of movements.

9. Device according to claim 8, **characterized in that** the opening system comprises a pivotally movable lever (38), and a tilting slide (44) connected to a movable element (30) of the locking mechanism in order to directly control its opening, and **in that** the lever (38) and the rocker (62) are connected (48), such that the pivoting of the lever triggers a corresponding displacement of the rocker, a displacement which comprises at least one translational component that triggers the opening of the locking mechanism.

10. Device according to claim 1, **characterized in that** the opening system comprises a single control member (78, 80), which is manipulable along the at least two distinct directions of manipulation.

11. Device according to claim 10, **characterized in that** the two directions of manipulation are substantially opposite.

12. Device according to one of claims 10 or 11, **characterized in that** the two directions of manipulation correspond to movements of the control member (78) of the same type.

13. Device according to one of claims 10 to 12, **characterized in that** the control member is a rocker (78) that moves according to a pivoting motion about its axis (A4), and which comprises two surfaces of manipulation (68, 76) arranged on both sides of the pivoting axis (A4).

14. Device according to one of claims 10 or 11, **characterized in that** the two directions of manipulation correspond to different types of movements of the control member (80).

15. Device according to claim 14, **characterized in that** the control member (80) is connected to a baseplate of the device by a connection having at least two degrees of freedom.

16. Device according to any of the previous claims, **characterized in that** the control member (80) comprises at least one cam-type system (48, 50, 86, 88, 92, 60, 94, 96) to transform a movement of the control member into a movement for opening the locking mechanism.

17. Device according to any of the previous claims, **characterized in that** the locking mechanism is of the self-locking type.

18. Device according to claim 17, **characterized in that** the locking mechanism comprises elastic return means (36) that also act on the opening system.

## Patentansprüche

1. Befestigungsvorrichtung eines Anschnallartikels (14) auf einem Gleitgerät (11), vom Typ, welcher einen Sperrmechanismus (19) umfasst, welcher dazu vorgesehen ist, um mit einem Verbindungsorgan (16, 18) des Anschnallmechanismus zusammenzuwirken, und welcher von dem Typ ist, welcher ein durch den Benutzer bedienbares Öffnungssystem mit dem Ziel, die Öffnung des Mechanismus zu steuern, umfasst, **dadurch gekennzeichnet, dass** das Öffnungssystem direkt oder indirekt, unterschiedslos entlang zumindest zweier verschiedener Bedienungsrichtungen bedienbar ist, um die Öffnung des Mechanismus zu steuern.

2. Vorrichtung nach Anspruch 1, **dadurch gekennzeichnet, dass** das Öffnungssystem zumindest zwei verschiedene Steuerorgane umfasst, welche jedes entlang einer der zumindest zwei Bedienungsrichtungen bedienbar sind.

3. Vorrichtung nach Anspruch 2, **dadurch gekennzeichnet, dass** das Öffnungssystem ein erstes Steuerorgan, welches entlang einer ersten Bedienungsrichtung bedienbar ist, für welche es direkt die Öffnung des Verriegelungsmechanismus steuert, und ein zweites Steuerungsorgan, welches beweglich entlang einer ersten Bedienungsrichtung ist, für welche es die Öffnung des Mechanismus durch das Zwischenmittel des ersten Steuerungsorgans steuert, umfasst.

4. Vorrichtung nach irgendeinem der Ansprüche 2 oder 3**, dadurch gekennzeichnet, dass** die zwei Steuerorgane entlang der Bewegung gleicher Art beweglich sind.

5. Vorrichtung nach Anspruch 4, **dadurch gekennzeichnet, dass** das Öffnungssystem einen Hebel (38) und einen Kipper (62) umfasst, welche sich gemäß einer Schwenkbewegung bewegen, **dadurch gekennzeichnet, dass** der Kipper mit einem beweglichen Teil (58, 60, 30) des Verriegelungsmechanismus verbunden ist, um direkt dessen Öffnung zu steuern, und **dadurch gekennzeichnet, dass** der Hebel (38) und der Kipper (62) durch einen Anschlag (74) in der Weise verbunden sind, dass ein Schwenken des Hebels ein entsprechendes Schwenken des Kippers verursacht, welcher die Öffnung des Verriegelungsmechanismus steuert.

6. Vorrichtung nach Anspruch 5, **dadurch gekennzeichnet, dass** der Kipper (62) unabhängig vom Hebel (38) schwenkt.

7. Vorrichtung nach einem der Ansprüche 5 oder 6, **dadurch gekennzeichnet, dass** der Hebel (38) und der Kipper (62) um dieselbe Achse schwenken.

8. Vorrichtung nach irgendeinem der Ansprüche 2 oder 3, **dadurch gekennzeichnet, dass** die zwei Steuerorgane beweglich gemäß der Bewegungen von verschiedener Art sind.

9. Vorrichtung nach Anspruch 8, **dadurch gekennzeichnet, dass** das Öffnungssystem einen Hebel (38), welcher beweglich zum Schwenken ist, und einen Einschub (44)-Kipper, welcher mit einem beweglichen Teil (30) des Verriegelungsmechanismus verbunden ist, um direkt die Öffnung dessen zu steuern, umfasst, und **dadurch gekennzeichnet, dass** der Hebel (38) und der Kipper (62) in der Weise verbunden (48) sind, dass ein Schwenken des Hebels eine entsprechende Bewegung des Kippers verursacht, wobei diese Bewegung zumindest eine Translationskomponente umfasst, welche die Öffnung des Verriegelungsmechanismus verursacht.

10. Vorrichtung nach Anspruch 1, **dadurch gekennzeichnet, dass** das Öffnungssystem ein einzigartiges Steuerorgan (78, 80) umfasst, welches entlang der zumindest zwei verschiedenen Bedienungsrichtungen bedienbar ist.

11. Vorrichtung nach Anspruch 10, **dadurch gekennzeichnet, dass** die beiden Bedienungsrichtungen deutlich gegeneinander gerichtet sind.

12. Vorrichtung nach einem der Ansprüche 10 oder 11, **dadurch gekennzeichnet, dass** die beiden Bedienungsrichtungen Bewegungen des Steuerungsorgans (78) gleicher Art entsprechen.

13. Vorrichtung nach einem der Ansprüche 10 bis 12, **dadurch gekennzeichnet, dass** das Steuerorgan ein Kipper (78) ist, welcher sich gemäß einer Schwenkbewegung um seine Achse (A4) bewegt, und welcher zumindest zwei Bedienoberflächen (68, 76) umfasst, welche beiderseits der Schwenkachse (A4) angeordnet sind.

14. Vorrichtung nach einem der Ansprüche 10 oder 11, **dadurch gekennzeichnet, dass** die beiden Bedienungsrichtungen Bewegungen des Steuerorgans (80) verschiedener Art entsprechen.

15. Vorrichtung nach Anspruch 14, **dadurch gekennzeichnet, dass** das Steuerorgan (80) mit einem Sockel der Vorrichtung durch eine Verbindung mit zumindest zwei Freiheitsgraden verbunden ist.

16. Vorrichtung nach irgendeinem der vorhergehenden Ansprüche, **dadurch gekennzeichnet, dass** das Steuerorgan (80) zumindest ein System von Nockenart (48, 50, 86, 88, 92, 60, 94, 96) umfasst, um eine Bewegung des Steuerorgans in eine Öffnungsbewegung des Verriegelungsmechanismus umzuwandeln.

17. Vorrichtung nach irgendeinem der vorhergehenden Ansprüche, **dadurch gekennzeichnet, dass** der Verriegelungsmechanismus vom Typ automatischer Verriegelung ist.

18. Vorrichtung nach Anspruch 17, **dadurch gekennzeichnet, dass** der Verriegelungsmechanismus elastische Rückstellmittel (36) umfasst, welche auch auf das Öffnungssystem wirken.
